# FASCICULE DE BREVET EUROPEEN

(11) **EP 1 968 758 B1**
(45) Date de publication et mention de la délivrance du brevet: **15.04.2009**
(21) Numéro de dépôt: 06847166.3
(22) Date de dépôt: 18.12.2006
(51) Int. Cl.: B21D 39/02

(54) **Dispositif et procédé d'assemblage de pièces par pliage**
Vorrichtung und Verfahren zur Verbindung von Bauteilen durch Falzen
Device and method for assembling parts by hemming

(30) Priorité: 05.01.2006 FR 0650044
(43) Date de publication de la demande: 17.09.2008
(73) Titulaire: Process Conception Ingenierie S.A., 92190 Meudon (FR)
(72) Inventeur: DENOUAL, Pascal, 22550 Henanbihen (FR)
(74) Mandataire: Allain, Laurent
(86) Numéro de dépôt international: PCT/FR2006/051376
(87) Numéro de publication internationale: WO 2007/077377

(56) Documents cités:
- EP-A- 1 389 498
- DE-A1- 10 011 854
- ES-A1- 2 232 271
- JP-A- 2001 001 081
- PATENT ABSTRACTS OF JAPAN vol. 2000, no. 16, 8 mai 2001 (2001-05-08) & JP 2001 001081 A (DAIHATSU MOTOR CO LTD), 9 janvier 2001 (2001-01-09)

## Description

La présente invention concerne un dispositif d'assemblage de pièces par pliage suivant le préambule de la revendication 1 et un procédé de sertissage suivant le préambule de la revendication 7. Un tel dispositif et un tel procédé sont décrits dans le document ES-A-2232271.

Le dispositif d'assemblage de l'invention est conformé pour travailler selon le principe du sertissage et plus particulièrement en une étape de pré-sertissage suivie d'une étape de sertissage.

Le sertissage est un processus d'assemblage impliquant de soumettre le ou les éléments avec lequel ou lesquels on doit sertir un objet, à une force extérieure supérieure à la limite d'élasticité du matériau du ou des éléments sertissants.

Dans le domaine automobile, le sertissage est utilisé, par exemple, pour l'assemblage de deux ou plusieurs tôles les unes avec les autres en pliant le bord d'un premier panneau sur le ou les bords du ou des autres panneaux. Pour des petites quantités de pièces, ce travail est généralement fait par des robots de fabrication, alors qu'il est fait par des presses pour des grandes quantités de pièces. Lorsque l'on utilise un robot de fabrication, qui est généralement un automate à axes multiples, il faut programmer le déplacement du bras du robot, porteur de l'outil de sertissage, souvent un galet ou une molette, c'est-à-dire il faut enseigner un trajet de déplacement prédéterminé au bras du robot. De plus, il faut régler la puissance d'appui du bras du robot sur les pièces à sertir de manière à obtenir un résultat régulier de sertissage et notamment de manière à éviter que la tôle ne soit écrasée aux bords des pièces serties.

Toutefois, puisque le trajet idéal de déplacement de l'outil de sertissage est un trajet spatial, car maintenue à une distance constante de la surface d'appui d'une matrice sur laquelle sont disposées les pièces à sertir, il est pour le moins très difficile, voire même presque impossible, de faire exécuter le trajet idéal au bras de robot.

Pour apporter une solution à ce problème de précision du trajet, des bras de robots ont été équipés de mécanismes à ressort ou de mécanismes avec asservissement d'effort. Dans le dernier cas, l'effort a été fourni par exemple par un vérin hydraulique ou pneumatique ou par un moteur électrique et a été contrôlé par un capteur. Une autre solution, proposée dans le document FR-A-2 843 549, consiste à utiliser un moteur électrique et un système à bielle et excentrique.

Toutefois, ces propositions ne résolvent pas de manière satisfaisante le problème d'un trajet précis de l'outil de sertissage déplacé le long du bord périphérique des pièces à sertir.

En effet, lorsque l'on effectue un sertissage moyennant un galet, la position du galet à chaque instant - et donc le trajet du galet en tant que suite des positions du galet au fil des différents instants - risque d'être faussée par rapport au trajet programmé par la propre élasticité du bras de robot et aussi par un comportement irrégulier du matériau des pièces à sertir.

Pour remédier à ces influences, le document EP-A-0 577 876 décrit un appareil de sertissage du type à galet dans lequel le galet de sertissage est supporté de manière mobile moyennant un élément élastique, de préférence un ressort hélicoïdal de compression. Ce moyen élastique permet d'absorber toute différence entre le trajet théorique programmé et le trajet réel effectué par le galet. Suivant le même principe, le document ES-A-2232271 comporte de plus des moyens permettant de régler l'effort de sertissage en comprimant plus ou moins le ressort.

Cependant, même ces dispositions ne palient pas entièrement les problèmes d'imprécision du sertissage, car elles ne sont que réactives. En effet, la qualité de compensation des différences de trajet dépend du choix des caractéristiques du moyen élastique, notamment du module d'élasticité du ressort.

Le but de l'invention est de proposer une disposition de tête de bras de robot qui permette plus activement de remédier aux inconvénients énoncés plus haut.

Toutefois, la proposition doit porter sur des moyens simples, car plus on ajoute d'éléments actifs pour compenser les variations de position de l'outil, même si ces moyens actifs on un rôle d'asservissement, plus on augmente la probabilité d'une défaillance technique et, en même temps, plus on introduit de nouvelles variables au lieu de les réduire.

Le but de l'invention est atteint avec un dispositif d'assemblage de pièces suivant les caractéristiques de la revendication 1, à savoir par pliage d'un bord d'un premier panneau sur un bord d'au moins un deuxième panneau, le dispositif comprenant un bras porteur d'un outil destiné à exercer un effort sur le bord du premier panneau pour pouvoir plier le bord du premier panneau vers le ou les bords du ou des autres panneaux et pour pouvoir ensuite appliquer le bord du premier panneau sur le ou les bords du ou des autres panneaux, le bras étant monté axialement mobile par rapport à un corps du dispositif et sous contrainte exercée par un moyen élastique.

Conformément à l'invention, le moyen élastique est monté entre deux brides mobiles dont chacune est disposée de manière à pouvoir être déplacée à partir d'une position de repos respective, et le bras est conformé pour déplacer avec lui, suivant le sens de son déplacement axial, l'une ou l'autre des deux brides mobiles de manière à rapprocher les deux brides l'une à l'autre.

Le dispositif d'assemblage de l'invention est de préférence conçu de manière à pouvoir permettre une variation de position en Z de la tête de sertissage, notamment de l'outil destiné à exercer un effort sur le bord A plié. La variation de position en Z est de l'ordre de +1 et -1 millimètre. L'effort appliqué à l'outil du dispositif d'assemblage est obtenu par le robot qui fait varier la force en écrasant ou en étirant plus ou moins le dispositif d'assemblage.

Afin de pallier les écarts de trajectoire de l'outil, et pour augmenter ou diminuer l'effort de pré-sertissage ou de sertissage, le dispositif d'assemblage de l'invention permet de préférence une variation de position en Z de ± 20 millimètres dont ± 1 millimètre pour l'écart de trajectoire du robot et donc de l'outil et de ± 19 millimètres pour l'effort de compression du ressort incorporé dans le dispositif d'assemblage de l'invention. Le dispositif de l'invention est par ailleurs conçu de préférence de manière à pouvoir former une tête de sertissage montée sur une extrémité libre d'un bras de robot.

La présente invention est expliquée ci-après à l'aide de l'exemple d'un sertissage par roulage. Il va sans dire que des sertissages par des outils produisant un effet comparable sont également compris dans le principe de la présente invention. Un tel autre outil est, par exemple, un couteau déflecteur agissant dans des applications où la friction entre l'outil et le matériau à plier le permet, le cas échéant associé à un refroidissement et/ou graissage.

Des modes de réalisation préférés du dispositif comportent les caractéristiques ci-après, considérées isolément ou sous toutes combinaisons techniquement possibles décrites dans les revendications dépendantes :
- le bras est monté axialement mobile à l'intérieur d'un fourreau intérieur et d'un fourreau extérieur entourant le fourreau intérieur et formant avec lui le corps du dispositif, le fourreau intérieur et le fourreau extérieur présentant chacun une butée annulaire sur laquelle prend appui respectivement l'une ou l'autre des deux brides mobiles lorsque le bras est en une position de repos ;
- le moyen élastique est un ressort hélicoïdal et les deux brides mobiles sont des brides annulaires, le ressort et les brides étant disposés coaxialement autour du bras ;
- le bras comporte deux épaulements annulaires destinés à recevoir en appui respectivement l'une ou l'autre des deux brides mobiles lorsque le bras est en position de repos ;
- le bras est disposé à l'intérieur du corps du dispositif et conformé, quant aux épaulements, pour déplacer avec lui lors d'un déplacement axial celle des deux brides mobiles qui se trouve en position arrière par rapport au sens du déplacement du bras alors que simultanément celle des deux brides mobiles qui se trouve alors en position avant reste en appui sur celle des deux butées annulaires des deux fourreaux intérieur et extérieur qui se trouve alors en position avant par rapport au sens de déplacement du bras ;
- l'outil est une molette.

Le dispositif d'assemblage de l'invention est donc conçu de manière à régler un effort de pliage en début de l'application de l'outil, par exemple un effort entre 20 et 300 daN, en fonction de la course de la tête d'assemblage.

Grâce à cette disposition de l'invention, l'effort appliqué à l'outil, lorsque celui-ci est poussé, est obtenu par le déplacement du bras portant l'outil, vers l'intérieur et par la compression du ressort sur une butée intérieure du dispositif d'assemblage. Contrairement à cela, lorsque l'outil est appliqué en le tirant, l'effort est obtenu par le déplacement du bras supportant l'outil, vers l'extérieur du dispositif, ce qui entraîne une compression du ressort vers la butée extérieure du dispositif. La description de l'invention en référence aux figures précisera la position relative intérieure et relative extérieure des butées en question.

Le but de l'invention est également atteint avec un procédé de sertissage suivant les caractéristiques de la revendication 7 permettant d'assembler des pièces par pliage d'un bord d'un premier panneau sur un bord d'au moins un deuxième panneau, moyennant un dispositif comprenant un bras porteur d'un outil destiné à exercer un effort sur le bord du premier panneau pour pouvoir plier le bord du premier panneau vers le ou les bords du ou des autres panneaux et pour pouvoir ensuite appliquer le bord du premier panneau sur le ou les bords du ou des autres panneaux, le bras étant monté axialement mobile par rapport à un corps du dispositif et sous contrainte exercée par un moyen élastique.
Le procédé comprend au moins les étapes suivantes :
- première approche du bras et premier positionnement de l'outil en contact avec une surface d'appui d'une matrice portant les panneaux à assembler,
- application d'un effort de pré-sertissage sur le bras porteur d'un outil, accompagnée d'une compression du moyen élastique suivant une course programmée,
- premier déplacement de l'outil suivant une trajectoire programmée, accompagné d'un maintient de l'effort par le moyen élastique,
- seconde approche du bras et second positionnement de l'outil en contact avec du bord du premier panneau,
- application d'un effort de sertissage sur le bras porteur d'un outil, accompagnée d'une compression du moyen élastique suivant une course programmée,
- second déplacement de l'outil suivant une trajectoire programmée, accompagné d'un maintient de l'effort par le moyen élastique.

Dans un mode préféré d'utilisation du dispositif de l'invention, on effectue d'abord un pré-sertissage et ensuite le sertissage. A cet effet, on approche le robot une première fois et positionne l'outil en contact de la surface d'appui de la matrice sur laquelle est posé le matériau à sertir. Lorsque l'outil est en contact avec le chanfrein de la matrice, la tôle d'un premier panneau est pré-pliée sur le ou les bords du ou des autres panneaux à sertir. L'effort de pré-sertissage est fourni par le robot qui comprime le ressort de la tête, c'est-à-dire du dispositif d'assemblage, suivant une course programmée. Ensuite, le robot déplace l'outil autour de la pièce suivant une trajectoire programmée. Sur toute la trajectoire, l'effort de pré-sertissage est maintenu par le ressort. Cet effort est programmé et peut varier en fonction des conditions de pré-sertissage, par exemple en fonction de la hauteur du bord, du rayon, du matériau de la tôle, de l'épaisseur de la tôle, etc.

Pour effectuer le sertissage, on approche le robot une seconde fois et positionne le bras du robot et, ainsi, l'outil sur la tôle à sertir. Ensuite, la tôle est sertie moyennant l'outil suivant le même principe et avec le même effort de sertissage que pour le pré-sertissage. L'effort peut varier en fonction des conditions de sertissage.

Le pré-sertissage et le sertissage peuvent être réalisés en poussant ou en tirant. Un capteur de déplacement intégré à la tête permet au robot de corriger en boucle la trajectoire pour avoir un effort constant au galet.

La configuration des pièces à sertir (petit rayon, angles ...) et la nature des tôles à sertir peuvent amener à utiliser différents outils, par exemple différentes molettes. Elles sont rangées dans un magasin de stockage où le robot se présente sur un poste pour changer le type de molette.

Le dispositif de l'invention présente un certain nombre d'avantages, parmi lesquelles on peut citer que la tête, qu'elle travaille en tirant ou en poussant, comprime dans les deux cas le même ressort. Les efforts passent par l'axe de la tête, le guidage est dans l'axe de la tête, il est assuré par un axe qui coulisse dans deux bagues bronze, le tout est bloqué en rotation par un coulisseau déporté.

Par rapport aux solutions antérieures, le coût de la tête est divisé par trois. Ceci rend le dispositif particulièrement intéressant aux petites séries ; elles sont aujourd'hui traitées comme les grandes par rapport à la solution d'origine.

Une application particulièrement intéressante du dispositif de l'invention est le sertissage de parties d'ouvrants telles des capots, volets, portes ..., où les temps de cycles sont supérieurs à 50 secondes.

D'autres caractéristiques et avantages de la présente invention ressortiront de la description ci-après d'un mode de réalisation de l'invention, la description étant faite en référence aux dessins, dans lesquels :
- la figure 1 représente un dispositif d'assemblage selon un mode de réalisation préféré de l'invention, en une vue en perspective ;
- la figure 2 montre le dispositif de la figure 1 en une coupe axiale ;
- les figures 3A et 3B représentent schématiquement les étapes de pré-sertissage et de sertissage de tôle en tirant une molette ; et
- les figures 4A et 4B représentent schématiquement un sertissage de tôle à l'aide d'une molette appliquée par poussage.

La figure 1 montre une vue en perspective simplifiée d'un dispositif d'assemblage de l'invention. Ce dispositif est destiné à assembler des pièces par pliage, par exemple, comme représenté sur les figures 3A, 3B, 4A et 4B, d'un bord B1 d'un premier panneau P1 en une tôle d'acier, sur un bord B2 d'un deuxième panneau P2 en une autre tôle d'acier, le pliage étant effectué avec une molette 1. Le dispositif comprend à cet effet des moyens 1, 2 conformés pour plier le bord B 1 du premier panneau P1 vers le bord B2 de l'autre panneau P2 et pour pouvoir ensuite appliquer le bord B 1 sur le bord B2.

Les différents éléments de la mécanique interne du dispositif d'assemblage sont réunis dans un fourreau extérieur 4 ayant un rebord 11 sur lequel sont empilés les rebords d'autres éléments nécessaires au montage du dispositif sur le robot.

Le dispositif d'assemblage comprend plus particulièrement, outre le galet ou la molette 1, un bras 2 porteur de l'outil destiné à exercer un effort sur le bord B1 du premier panneau P1 pour le plier et pour l'appliquer ensuite sur le second panneau P2. Le dispositif comprend également un ressort de compression 5 assurant l'appui de l'outil 1 sur le bord B1 du premier panneau P1, et cela aussi bien en tirant qu'en poussant l'outil 1.

Le bras 2 est monté axialement mobile à l'intérieur d'un fourreau intérieur 3 et d'un fourreau extérieur 4 entourant le fourreau intérieur 3. Le fourreau intérieur 3 et le fourreau extérieur 4 forment ensemble le corps du dispositif et présentent chacun une butée annulaire 6, 7 sur laquelle le ressort 5 prend appui respectivement par l'une ou par l'autre de ses deux extrémités 5A, 5B lorsque le bras 2 est en une position de repos ou de référence.

Le ressort 5 est disposé entre deux brides 8, 9 annulaires dont une première bride 8 est conformée pour prendre appui sur la butée 6 du fourreau intérieur 3, lorsque le bras 2 est déplacé vers l'intérieur du corps du dispositif, et dont la seconde bride 9 est conformée pour prendre appui sur la butée 7 du fourreau extérieur 4, lorsque le bras 2 est déplacé vers l'extérieur du corps du dispositif.

Par ailleurs, le bras 2 comporte un premier épaulement annulaire 21 sur lequel la seconde bride 9 du ressort 5 prend appui lorsque le bras 2 est déplacé vers l'intérieur du corps du dispositif.

Le bras 2 comporte également un second épaulement annulaire 22 sur lequel la première bride 8 du ressort 5 prend appui lorsque le bras 2 est déplacé vers l'extérieur du corps du dispositif.

Ainsi, le bras 2 est pourvu d'épaulements 21, 22 et disposé à l'intérieur du corps du dispositif de manière à pouvoir déplacer avec lui, lors d'un déplacement axial, celle des deux brides mobiles 8, 9 qui se trouve en position arrière par rapport au sens du déplacement du bras 2. En même temps, celle des deux brides mobiles 8, 9 qui se trouve alors en position avant reste en appui sur celle des deux butées annulaires 6, 7 des deux fourreaux intérieur 3 et extérieur 4 qui se trouve alors en position avant par rapport au sens de déplacement du bras 2. Il en résulte une compression du ressort 5 quel que soit le sens du déplacement du bras.

Autrement dit, que le dispositif de sertissage soit utilisé en tirant l'outil ou qu'il soit utilisé en poussant l'outil, dans les deux cas le ressort est comprimé et présente ainsi le même comportement élastique.

## Revendications

1. Dispositif d'assemblage de pièces par pliage d'un bord (B1) d'un premier panneau (P1) sur un bord (B2) d'au moins un deuxième panneau (P2), le dispositif comprenant un bras (2) porteur d'un outil (1) destiné à exercer un effort sur le bord (B1) du premier panneau (P1) pour pouvoir plier le bord (B1) du premier panneau (P1) vers le ou les bords (B2) du ou des autres panneaux (P2) et pour pouvoir ensuite appliquer le bord (B1) du premier panneau (P1) sur le ou les bords (B2) du ou des autres panneaux (P2), le bras (2) étant monté axialement mobile par rapport à un corps (3, 4) du dispositif et sous contrainte exercée par un moyen élastique (5),
**caractérisé en ce que** le moyen élastique (5) est monté entre deux brides mobiles (8, 9) dont chacune est disposée de manière à pouvoir être déplacée à partir d'une position de repos respective et **en ce que** le bras (2) est conformé pour déplacer avec lui, suivant le sens de son déplacement axial, l'une (8) ou l'autre (9) des deux brides mobiles de manière à rapprocher les deux brides (8, 9) l'une à l'autre.

2. Dispositif selon la revendication 1, **caractérisée en ce que** le bras (2) est monté axialement mobile à l'intérieur d'un fourreau intérieur (3) et d'un fourreau extérieur (4) entourant le fourreau intérieur (3) et formant avec lui (3) le corps (3, 4) du dispositif, le fourreau intérieur (3) et le fourreau extérieur (4) présentant chacun une butée annulaire (6, 7) sur laquelle prend appui respectivement l'une (8) ou l'autre (9) des deux brides mobiles (8, 9) lorsque le bras (2) est en une position de repos.

3. Dispositif selon la revendication 1 ou 2, **caractérisée en ce que** le moyen élastique (5) est un ressort hélicoïdal et **en ce que** les deux brides mobiles (8, 9) sont des brides annulaires, le ressort et les brides étant disposés coaxialement autour du bras (2).

4. Dispositif selon l'une quelconque des revendications 1 à 3, **caractérisée en ce que** le bras (2) comporte deux épaulements annulaires (21, 22) destinés à recevoir en appui respectivement l'une ou l'autre des deux brides mobiles (8, 9) lorsque le bras (2) est en position de repos.

5. Dispositif selon l'une quelconque des revendications 2 à 4, **caractérisée en ce que** le bras (2) est disposé à l'intérieur du corps (3, 4) du dispositif et conformé, quant aux épaulements (21, 22), pour déplacer avec lui (2) lors d'un déplacement axial celle des deux brides mobiles (8, 9) qui se trouve en position arrière par rapport au sens du déplacement du bras (2) alors que simultanément celle des deux brides mobiles (8, 9) qui se trouve alors en position avant reste en appui sur celle des deux butées annulaires (6, 7) des deux fourreaux intérieur (3) et extérieur (4) qui se trouve alors en position avant par rapport au sens de déplacement du bras (2).

6. Dispositif selon l'une quelconque des revendications 1 à 5, **caractérisée en ce que** l'outil (1) est une molette.

7. Procédé de sertissage permettant d'assembler des pièces par pliage d'un bord (B1) d'un premier panneau (P1) sur un bord (B2) d'au moins un deuxième panneau (P2), moyennant un dispositif comprenant un bras (2) porteur d'un outil (1) destiné à exercer un effort sur le bord (B1) du premier panneau (P1) pour pouvoir plier le bord (B1) du premier panneau (P1) vers le ou les bords (B2) du ou des autres panneaux (P2) et pour pouvoir ensuite appliquer le bord (B 1) du premier panneau (P1) sur le ou les bords (B2) du ou des autres panneaux (P2), le bras (2) étant monté axialement mobile par rapport à un corps (3, 4) du dispositif et sous contrainte exercée par un moyen élastique (5), le procédé comprenant au moins les étapes suivantes :
- première approche du bras (2) et premier positionnement de l'outil (1) en contact avec une surface d'appui d'une matrice portant les panneaux (P1, P2) à assembler,
- application d'un effort de pré-sertissage sur le bras (2) porteur d'un outil (1), accompagnée d'une compression du moyen élastique (5) suivant une course programmée,
- premier déplacement de l'outil (1) suivant une trajectoire programmée, accompagné d'un maintient de l'effort par le moyen élastique (5),
- seconde approche du bras (2) et second positionnement de l'outil (1) en contact avec le bord (B1) du premier panneau (P1),
- application d'un effort de sertissage sur le bras (2) porteur d'un outil (1), accompagnée d'une compression du moyen élastique (5) suivant une course programmée,
- second déplacement de l'outil (1) suivant une trajectoire programmée, accompagné d'un maintient de l'effort par le moyen élastique (5),
**caractérisé en ce qu'**il est mis en oeuvre au moyen d'un dispositif selon l'une quelconque des revendications 1 à 6.

8. Procédé selon la revendication 7, **caractérisé en ce qu'**il est mis en oeuvre en poussant l'outil (1).

9. Procédé selon la revendication 7, **caractérisé en ce qu'**il est mis en oeuvre en tirant l'outil (1).

## Claims

1. Device for assembling parts by bending an edge (B1) of a first panel (P1) over an edge (B2) of at least a second panel (P2), the device comprising an arm (2) carrying a tool (1) designed to apply a force to the edge (B1) of the first panel (P1) in order to be able to bend the edge (B1) of the first panel (P1) towards the edge or edges (B2) of the other panel(s) (P2) and in order to be able then to press the edge (B1) of the first panel (P1) over the edge(s) (B2) of the other panel(s) (P2), the arm (2) being mounted so as to be axially movable relative to a body (3, 4) of the device and under a stress exerted by an elastic means (5),
**characterized in that** the elastic means (5) is mounted between two movable flanges (8, 9) each of which is placed so as to be able to be moved from a respective rest position and **in that** the arm (2) is made in order to move with it, following the direction of its axial movement, one (8) or the other (9) of the two movable flanges so as to bring the two flanges (8, 9) next to one another.

2. Device according to Claim 1, **characterized in that** the arm (2) is mounted so as to be axially movable inside an internal sheath (3) and an external sheath (4) surrounding the internal sheath (3) and forming with it (3) the body (3, 4) of the device, the internal sheath (3) and the external sheath (4) each having an annular stop (6, 7) on which one (8) or the other (9) of the two movable flanges (8, 9) rest respectively when the arm (2) is in a rest position.

3. Device according to Claim 1 or 2, **characterized in that** the elastic means (5) is a coil spring and **in that** the two movable flanges (8, 9) are annular flanges, the spring and the flanges being placed coaxially about the arm (2).

4. Device according to any one of Claims 1 to 3,
**characterized in that** the arm (2) comprises two annular shoulders (21, 22) designed to receive as a rest respectively one or the other of the two movable flanges (8, 9) when the arm (2) is in the rest position.

5. Device according to any one of Claims 2 to 4,
**characterized in that** the arm (2) is placed inside the body (3, 4) of the device and made, with respect to the shoulders (21, 22), in order to move, during an axial movement, that of the two movable flanges (8, 9) which is in a rear position relative to the direction of movement of the arm (2) while simultaneously that of the two movable flanges (8, 9) which is then in the front position remains resting on that of the two annular stops (6, 7) of the two sheaths, the internal sheath (3) and external sheath (4), which is then in the front position relative to the direction of movement of the arm (2).

6. Device according to any one of Claims 1 to 5,
**characterized in that** the tool (1) is a knurling wheel.

7. Crimping method making it possible to assemble parts by folding an edge (B1) of a first panel (P1) over an edge (B2) of at least a second panel (P2), using a device comprising an arm (2) carrying a tool (1) designed to apply a force to the edge (B1) of the first panel (P1) in order to be able to bend the edge (B1) of the first panel (P1) towards the edge or edges (B2) of the other panel(s) (P2) and in order to be able then to press the edge (B1) of the first panel (P1) over the edge(s) (B2) of the other panel(s) (P2), the arm (2) being mounted so as to be axially movable relative to a body (3, 4) of the device and under stress exerted by an elastic means (5), the method comprising at least the following steps:
- first approach of the arm (2) and first positioning of the tool (1) in contact with a bearing surface of a die supporting the panels (P1, P2) to be assembled,
- application of a pre-crimping force on the arm (2) carrying a tool (1), accompanied by a compression of the elastic means (5) following a programmed travel,
- first movement of the tool (1) following a programmed trajectory, accompanied by a maintenance of the force by the elastic means (5),
- second approach of the arm (2) and second positioning of the tool (1) in contact with the edge (B1) of the first panel (P1),
- application of a crimping force on the arm (2) carrying a tool (1), accompanied by a compression of the elastic means (5) following a programmed travel,
- second movement of the tool (1) following a programmed trajectory, accompanied by a maintenance of the force by the elastic means (5),
**characterized in that** it is applied by means of a device according to any one of Claims 1 to 6.

8. Method according to Claim 7, **characterized in that** it is applied by pushing the tool (1).

9. Method according to Claim 7, **characterized in that** it is applied by pulling the tool (1).

## Patentansprüche

1. Vorrichtung zur Verbindung von Bauteilen durch Falzen eines Randes (B1) einer ersten Platte (P1) auf einen Rand (B2) mindestens einer zweiten Platte (P2), wobei die Vorrichtung einen Tragarm (2) für ein Werkzeug (1) umfasst, das dazu bestimmt ist, eine Kraft auf den Rand (B1) der ersten Platte (P1) auszuüben, um den Rand (B1) der ersten Platte (P1) zu dem oder den Rändern (B2) der (weiteren) Platten (P2) falzen zu können, und um dann den Rand (B1) der ersten Platte (P1) auf den oder die Ränder (B2) der (weiteren) Platten (P2) anlegen zu können, wobei der Arm (2) axial beweglich in Bezug zu einem Körper (3, 4) der Vorrichtung und unter einer von einem elastischen Mittel (5) ausgeübten Spannung montiert ist,
**dadurch gekennzeichnet, dass** das elastische Mittel (5) zwischen zwei beweglichen Flanschen (8, 9) montiert ist, die jeweils derart angeordnet sind, dass sie von einer jeweiligen Ruheposition verschoben werden können, und dass der Arm (2) derart ausgeführt ist, dass mit ihm in Richtung seiner Axialverschiebung der eine (8) oder der andere (9) der beiden beweglichen Flansche verschoben wird, um die beiden Flansche (8, 9) einander anzunähern.

2. Vorrichtung nach Anspruch 1, **dadurch gekennzeichnet, dass** der Arm (2) axial beweglich im Inneren einer Innenhülle (3) und einer Außenhülle (4), die die Innenhülle (3) umgibt und mit dieser (3) den Körper (3, 4) der Vorrichtung bildet, montiert ist, wobei die Innenhülle (3) und die Außenhülle (4) jeweils einen ringförmigen Anschlag (6, 7) aufweisen, auf dem der eine (8) oder der andere (9) der beiden beweglichen Flansche (8, 9) aufliegt, wenn sich der Arm (2) in einer Ruheposition befindet.

3. Vorrichtung nach Anspruch 1 oder 2, **dadurch gekennzeichnet, dass** das elastische Mittel (5) eine Spiralfeder ist, und dass die beiden beweglichen Flansche (8, 9) ringförmige Flansche sind, wobei die Feder und die Flansche koaxial um den Arm (2) angeordnet sind.

4. Vorrichtung nach einem der Ansprüche 1 bis 3, **dadurch gekennzeichnet, dass** der Arm (2) zwei ringförmige Absätze (21, 22) umfasst, die dazu bestimmt sind, den einen bzw. den anderen der beiden beweglichen Flansche (8, 9) abzustützen, wenn sich der Arm (2) in Ruheposition befindet.

5. Vorrichtung nach einem der Ansprüche 2 bis 4, **dadurch gekennzeichnet, dass** der Arm (2) im Inneren des Körpers (3, 4) der Vorrichtung angeordnet und in Bezug zu den Absätzen (21, 22) derart ausgeführt ist, dass er mit sich (2) bei einer Axialbewegung jenen der beiden beweglichen Flansche (8, 9) verschiebt, der sich in der hinteren Position in Bezug zur Verschieberichtung des Arms (2) befindet, während gleichzeitig jener der beiden beweglichen Flansche (8, 9), der sich nun in der vorderen Position befindet, auf jenem der ringförmigen Anschläge (6, 7) der Innenhülle (3) und der Außenhülle (4) abgestützt bleibt, der sich nun in der vorderen Position in Bezug zur Verschieberichtung des Arms (2) befindet.

6. Vorrichtung nach einem der Ansprüche 1 bis 5, **dadurch gekennzeichnet, dass** das Werkzeug (1) ein Rändelrad ist.

7. Falzverbindungsvorrichtung, die es ermöglicht, Bauteile durch Falzen eines Randes (B1) einer ersten Platte (P1) auf einen Rand (B2) mindestens einer zweiten Platte (P2) zu verbinden, unter Verwendung einer Vorrichtung, umfassend einen Tragarm (2) für ein Werkzeug (1), das dazu bestimmt ist, eine Kraft auf den Rand (B1) der ersten Platte (P1) auszuüben, um den Rand (B1) der ersten Platte (P1) zu dem oder den Rändern (B2) der (weiteren) Platten (P2) falzen zu können, und um dann den Rand (B1) der ersten Platte (P1) auf den oder die Ränder (B2) der (weiteren) Platten (P2) anlegen zu können, wobei der Arm (2) axial in Bezug auf einen Körper (3, 4) der Vorrichtung und unter einer von einem elastischen Mittel (5) ausgeübten Spannung montiert ist, wobei das Verfahren mindestens die folgenden Schritte umfasst:
- erste Annäherung des Arms (2) und erste Positionierung des Werkzeugs (1) in Kontakt mit einer Stützfläche einer Matrix, die die zu verbindenden Platten (P1, P2) trägt,
- Anlegen einer Vorfalzkraft an den Tragarm (2) eines Werkzeugs (1), begleitet von einem Zusammendrücken des elastischen Mittels (5) auf einem programmierten Weg,
- erste Verschiebung des Werkzeugs (1) entlang einer programmierten Bahn, begleitet von einem Aufrechterhalten der Kraft durch das elastische Mittel (5),
- zweite Annäherung des Arms (2) und zweite Positionierung des Werkzeugs (1) in Kontakt mit dem Rand (B1) der ersten Platte (P1),
- Anlegen einer Falzkraft an den Tragarm (2) eines Werkzeugs (1), begleitet von einem Zusammendrücken des elastischen Mittels (5) auf einem programmierten Weg,
- zweite Verschiebung des Werkzeugs (1) entlang einer programmierten Bahn, begleitet von einem Aufrechterhalten der Kraft durch das elastische Mittel (5),
**dadurch gekennzeichnet, dass** es mit Hilfe einer Vorrichtung nach einem der Ansprüche 1 bis 6 eingesetzt wird.

8. Verfahren nach Anspruch 7, **dadurch gekennzeichnet, dass** es unter Schieben des Werkzeugs (1) eingesetzt wird.

9. Verfahren nach Anspruch 7, **dadurch gekennzeichnet, dass** es unter Ziehen des Werkzeugs (1) eingesetzt wird.
